# FASCICULE DE BREVET EUROPEEN

(11) **EP 0 275 753 B1**
(45) Date de publication et mention de la délivrance du brevet: **29.08.1990**
(21) Numéro de dépôt: 87402861.6
(22) Date de dépôt: 15.12.1987
(51) Int. Cl.: F42B 33/02

(54) **Système de chargement de munitions en explosif fondu**
System zum Füllen von Munition mit Sprengstoffschmelzen
System for charging munitions with a molten explosive

(30) Priorité: 19.12.1986 FR 8617890
(43) Date de publication de la demande: 27.07.1988
(73) Titulaire: THOMSON-BRANDT ARMEMENTS, 92516 Boulogne-Billancourt (FR)
(72) Inventeur: Couturier, Guy, F-75008 Paris (FR); Duclos, Abel, F-75008 Paris (FR)
(74) Mandataire: Benoit, Monique

(56) Documents cités:
- DE-A- 1 956 989
- FR-A- 2 260 773
- FR-A- 2 572 790
- US-A- 2 409 304

## Description

L'invention concerne le chargement, c'est-à-dire le remplissage en explosif fondu, de munitions relativement longues. L'invention s'adapte à la fois au procédé de chargement par gravité, et au procédé de chargement par dépression appelé également chargement sous vide.

De manière générale, l'explosif fondu est préparé dans des cuves de coulée, équipées de vannes de fond de cuve. Les munitions sont placées verticalement sous les cuves, et le chargement s'effectue par coulée, par gravité ou sous vide. Des cuves basculantes de transfert de l'explosif fondu, entre la cuve de coulée et la munition, peuvent être employées pour charger des grosses bombes, mines et grenades "air-sous-marines", charges militaires de missile ...

Lorsque la hauteur de la munition est trop importante pour que celle-ci soit placée, soit sous la cuve de coulée, soit à côté de la cuve basculante, le chargement par coulée par gravité de l'explosif fondu exige des aménagements.

Une première solution consiste à placer la munition dans une fosse aménagée sous la cuve principale, ou à côté de celle-ci. La réalisation de ce genre de fosse est toujours délicate dans une installation existante, et pose en outre, des problèmes de sécurité, d'entretien, tels que la pollution et l'évacuation des eaux de lavage et de manutention de la munition.

Une autre solution consiste à réhausser ladite cuve en fonction de la hauteur de la munition. Cette opération est très onéreuse et n'est pas toujours possible dans les installations existant déjà.

Une troisième solution consiste à utiliser une cuve à hauteur ajustable par un dispositif hydraulique de levage. Cette solution limite la capacité des cuves.

Une dernière solution consiste à utiliser une pompe pour assurer la circulation de l'explosif fondu entre la cuve et la munition. Cette solution permet le chargement de la munition indépendamment de la hauteur de celle-ci, mais suscite cependant des risques lors de l'opération de chargement et lors des opérations d'entretien, tel que le nettoyage après l'opération de chargement.

Le but de l'invention est de remédier à cet inconvénient en créant un système de chargement de munitions en explosif fondu utilisant notamment une canalisation souple destinée à remplir lesdites munitions, notamment par siphonnage.

L'objet de l'invention est un système de chargement de munitions en explosif fondu, comportant au moins une cuve dans laquelle se trouve l'explosif fondu et possédant au moins un orifice de sortie de l'explosif situé en bas de ladite cuve, un tel système étant connu de DE-A 1 956 989. Le système se caractérise en ce qu'il comprend une canalisation souple fixée de manière étanche audit orifice par une première extrémité et dont la structure est à double paroi pour permettre la circulation d'un fluide caloporteur pour amener l'explosif fondu dans une munition à charger en le maintenant à une température déterminée .

L'invention et ses caractéristiques seront mieux comprises à la lecture de la description suivante, illustrée des figures représentant respectivement :
- Fig.1, un schéma du système selon l'invention ;
- Figs.2a et 2b, des vues en coupe transversale de deux réalisations possibles de la canalisation utilisée dans le système selon l'invention ;
- Fig.3, l'utilisation du système selon l'invention pour réaliser un chargement de munitions dit "en nougat".

L'installation représentée sur la figure 1 est munie de moyens de mise en dépression 4, c'est donc cette réalisation qui sera d'abord décrite. Il est toutefois à remarquer que le système fonctionne sans ces moyens de mise en dépression, c'est-à-dire par gravité.

Il est représenté une cuve principale 1 dans laquelle on prépare l'explosif. Cette cuve peut être aussi une capacité auxiliaire, qui serait l'intermédiaire entre une cuve principale et les munitions. Dans le fond de la cuve est prévu un orifice 7 par lequel doit passer l'explosif fondu. Sur cet orifice 7 est fixée, par une première extrémité 8, une canalisation souple 5 dont la deuxième extrémité 9 est insérée dans une munition 3. Des moyens de contrôle de l'alimentation en explosif 2 ont été représentés à la première extrémité 8 de la canalisation 5. Ils sont constitués d'organes techniques de fond de cuve, par exemple des vannes. Ces organes peuvent être également prévus sur la canalisation 5 ou à sa deuxième extrémité 9.

La munition 3 est représentée avec une longueur relativement importante, disposée verticalement sur le sol, de manière à ce que l'on puisse constater, que sa hauteur H est supérieur à l'espace restant libre en dessous de la cuve et au-dessus du sol. Pour alimenter cette munition, la canalisation souple décrit un S et forme un siphon, l'explosif fondu se comportant comme un liquide, et tombe dans la munition.

Les moyens de mise en dépression 4 sont constitués principalement d'un couvercle 10 à travers lequel passe la deuxième extrémité 9 de la canalisation souple, et un tube 11 traversant également le couvercle 10, mettant ainsi en communication l'intérieur de la munition 3 avec une pompe à faire le vide 12 par l'intermédiaire d'un vase d'expansion 12 permettant de piéger l'explosif fondu..

Dans le cas du chargement par dépression, les phases sont les suivantes :
- préparation de l'explosif dans la cuve 1 ;
- mise en dépression de l'intérieur de la munition 3 ;
- ouverture de la canalisation souple 5 par les moyens de contrôle de l'alimentation en explosif, et conjointement remplissage de la munition.

Ce procédé de chargement, équipé du système de chargement selon la présente invention, ne nécessite pas de modifications importantes dans les installations existantes. On constate qu'aucune énergie mécanique engendrée extérieurement n'est apportée à l'explosif fondu. Ce dernier est transféré de la cuve à la munition par siphonnage. La surface de l'explosif fondu n'est nulle part en contact avec l'atmosphère à partir de la cuve de fusion, par conséquent, le procédé convient bien au chargement sous dépression assurant le débullage.

La figure 2a nous montre, par une coupe transversale, la structure de la canalisation souple, selon un premier mode de réalisation. La canalisation a une structure à double paroi. Elle comprend principalement une armature externe 20, une armature interne 21, placée à l'intérieur de l'armature externe, ces deux armatures étant positionnées l'une par rapport à l'autre par un manchon alvéolaire 22 entouré de l'armature externe et englobant l'armature interne. Ce manchon alvéolaire définit par sa structure tubulaire à double paroi une cavité centrale de circulation 24 de l'explosif fondu.

L'armature externe peut être réalisée par une bande de toile ou une gaine de fibre ou de tissu, analogue à celle utilisée pour la fabrication des pneus. La fonction de l'armature externe 20 est en outre de contenir la pression du liquide caloporteur. La fonction de l'armature interne 21 est de résister aux pressions de circulation du fluide caloporteur.

Des membranes 25, droites ou en hélice, maintiennent l'armature externe 20 par rapport à l'armature interne 21 et définissent selon leur nombre, une ou plusieurs alvéoles de circulation 23 du fluide caloporteur. Ces membranes peuvent être donc droites ou en hélice, la circulation du fluide caloporteur se fera respectivement droite ou en hélice autour de l'armature interne 21, et autour de la cavité centrale 24.

Les armatures interne et externe 20 et 21 sont des gaines flexibles ou souples, mais en un matériau relativement rigide, tel que l'acier. Elles peuvent avoir, soit une structure en ressort, soit une structure en anneaux. La libération du liquide peut ainsi se faire à un endroit constamment variable dans l'espace. Le manchon alvéolaire 22 est réalisé à l'aide d'un élastomère avec un très bon état de surface interne, de façon à ce que la paroi interne de la cavité centrale 24 ait un état de surface permettant une parfaite propreté lorsque la canalisation souple est vidée. D'autres caoutchoucs synthétiques ou des silicones vulcanisés à chaud peuvent être employés. Pour répartir le liquide caloporteur de manière uniforme autour de l'axe de la cavité centrale, la membrane 25 est de préférence réalisée en hélice..

Le fluide caloporteur peut être de l'eau surchauffée, de l'huile chaude, de la vapeur, mais en aucun cas le moyen de chauffage ne doit être réalisé par des résistances électriques, dont la précision thermique ne permet pas de respecter les normes de sécurité imposées pour ce type d'installation.

La canalisation souple peut être prévue en plusieurs parties, dont une ou plusieurs peuvent être rigides, et une ou plusieurs peuvent être souples.

La figure 3 illustre le procédé de chargement dit "en nougat", appliqué au système de chargement selon l'invention. Ce type de chargement "en nougat" est caractérisé par la présence de morceaux solides d'explosifs repérés 40, dans l'explosif liquide.

Le processus habituel de chargement "en nougat" est le suivant :
- introduction à l'intérieur de la munition d'une couche d'explosif fondu ;
- introduction d'une quantité de morceaux d'explosif de manière à combler la quantité de liquide introduit au préalable.

Ces deux opérations sont réitérées jusqu'à remplissage complet de la munition. Il va sans dire que ce processus comporte beaucoup d'opérations, beaucoup de manutentions et demande donc beaucoup de temps.

Selon l'invention on introduit à l'intérieur de la munition tous les morceaux solides d'explosifs. On fixe à travers un bouchon étanche une seringue 41 qui, une fois le bouchon mis en place sur la munition, atteint le fond de celle-ci. Par l'intermédiaire du bouchon étanche, et à l'aide d'un dispositif de mise en dépression 12, on fait le vide à l'intérieur de la munition. Enfin, on introduit l'explosif liquide, au moyen de la seringue 41, raccordée à la canalisation 5, la seringue étant remontée au fur et à mesure du remplissage de l'intérieur de la munition, grâce au fait que la canalisation est souple. On comprend que cette opération de remplissage de l'explosif liquide, à l'aide d'une seringue n'est possible que si l'élément qui alimente la seringue est mobile, ce qui n'est pas le cas dans les dispositifs existant déjà.

De plus, ce processus comporte beaucoup moins d'opérations que celui selon l'art antérieur, et respecte toutes les normes de sécurité exigées pour de telles opérations.

Bien qu'étant conçu pour des munitions relativement longues, le système de chargement selon l'invention s'applique à des munitions de plus courtes dimensions.

## Revendications

1. Système de chargement de munitions en explosif fondu, comportant au moins une cuve (1) dans laquelle se trouve l'explosif fondu et possédant au moins un orifice de sortie (7) de l'explosif situé en bas de ladite cuve, caractérisé en ce qu'il comprend une canalisation souple (5) fixée de manière étanche par une première extrémité (8) audit orifice et dont la structure est à double paroi pour permettre la circulation d'un fluide caloporteur pour amener l'explosif fondu dans une munition (3) à charger en le maintenant à une température déterminée.

2. Système de chargement selon la revendication 1, caractérisé en ce que la canalisation souple (5) comporte des moyens de contrôle (2) de l'alimentation en explosif.

3. Système de chargement selon la revendication 1 ou 2, caractérisé en ce qu'il comprend un bouchon étanche (10) placé à l'entrée de la munition (3) et traversé d'une deuxième extrémité (9) de la canalisation souple (5).

4. Système de chargement selon la revendication 3, caractérisé en ce qu'il comprend des moyens de mise en dépression (4), comprenant un tube (11) traversant le bouchon étanche (10) relié à un dispositif de mise en dépression (12), de manière à pouvoir faire le vide à l'intérieur de la munition.

5. Système de chargement selon la revendication 1, caractérisé en ce que la canalisation souple se compose d'un manchon alvéolaire (22) autour duquel est placé une armature externe (20) et à l'intérieur duquel se trouve une armature interne (21), ledit manchon alvéolaire maintenant les deux armatures sensiblement concentriques, et comportant au moins une membrane (25) reliant les deux armatures interne et externe et délimitant ainsi au moins une alvéole de circulation (23) du fluide caloporteur, ledit manchon alvéolaire définissant à l'intérieur de l'armature interne, une cavité centrale (24) de circulation de l'explosif fondu.

6. Système de chargement selon la revendication 5, caractérisé en ce que la membrane (25) est en hélice entre les deux armatures interne et externe, de manière à assurer une circulation du fluide caloporteur répartie autour de la cavité centrale (24) de circulation de l'explosif fondu.

7. Système de chargement selon la revendication 5, caractérisé en ce que la canalisation souple (5) comporte plusieurs membranes (25) droites, définissant ainsi plusieurs alvéoles de circulation (23) du fluide caloporteur.

8. Système de chargement selon l'une quelconque des revendications 5 à 7, caractérisé en ce que ledit manchon alvéolaire (22) est en matériau élastomère.

9. Système de chargement selon l'une quelconque des revendications 5 à 8, caractérisé en ce que l'armature interne (21) est constituée d'une gaine métallique, flexible, en structure de ressort.

10. Système de chargement selon l'une quelconque des revendications 5 à 9, caractérisé en ce que l'armature externe est constituée de bandes de toile.

11. Système de chargement selon l'une quelconque des revendications 5 à 9, caractérisé en ce que l'armature externe (20) est constituée d'une gaine de fibre flexible.

12. Système de chargement selon l'une quelconque des revendications précédentes, caractérisé en ce que la deuxième extrémité (9) de la canalisation souple (5) est constituée d'une seringue (41) pouvant atteindre le fond de la munition (3), et être remontée au fur et à mesure du remplissage de l'explosif fondu à l'intérieur de ladite munition (3) permettant ainsi le remplissage de la munition pour un chargement du type "nougat", constitué également de morceaux solides (40) d'explosif.

## Claims

1. A system for charging ammunition shells with a molten explosive, comprising at least a vessel (1), containing the molten explosive and being provided with at least one explosive outlet orifice (7) a the bottom of the vessel, characterized in that the system comprises a flexible duct (5) which is tightly fixed by a first end (8) to said orifice and whose structure is a double-walled one to allow for the circulation of a heat carrier fluid so as to feed the molten explosive at a predetermined temperature into an ammunition shell (3) to be charged therewith.

2. A charging system according to claim 1, characterized in that the flexible duct (5) comprises means (2) for controlling the feed rate of the explosive.

3. A system according to claim 1 or 2, characterized in that a tight plug (10) is placed at the inlet of the ammunition shell (3) and is traversed by a second end (9) of the flexible duct (5).

4. A system according to claim 3, characterized in that it comprises means (4) for generating a depression, said means including a tube (11) which passes through the tight plug (10) and is connected to a depression generating device (12), as to allow for providing the vacuum inside the ammunition shell.

5. A system according to claim 1, characterized in that the flexible duct is composed of an alveolary sleeve tube (22) around which is placed an outer armature (20) and inside of which is arranged an inner armature (21), said alveolary sleeve tube keeping the two armatures substantially concentrical, and comprising at least one membrane (25) interconnecting the inner and the outer armature and thus delimiting at least one cell (23) circulating the heat carrier fluid, said alveolary sleeve tube defining inside the inner armature a central cavity (24) adapted to the circulation of the molten explosive.

6. A charging system according to claim 5, characterized in that the membrane (25) is helically mounted between the inner and the outer armature, so as to ensure a circulation of the coolant fluid spread around the central cavity (24) provided for the circulation of the molten explosive.

7. A system according to claim 5, characterized in that the flexible duct (5) comprises a plurality of straight membranes (25), which define thereby a plurality of cells (23) for circulating the heat carrier fluid.

8. A system according to anyone of the claims 5 to 7, characterized in that said alveolary sleeve (22) is made of elastomer material.

9. A system according to anyone of the claims 5 to 8, characterized in that the inner armature (21) is made of a flexible metal sheath having a spring-type structure.

10. A system according to anyone of the claims 5 to 9, characterized in that the outer armature is made of fabric bands.

11. A system according to anyone of the claims 5 to 9, characterized in that the outer armature (20) is made of a flexible fiber sheath.

12. A system according to anyone of the preceding claims, characterized in that the second end (9) of the flexible duct (5) is constituted of a syringe (41) adapted to reach the bottom of the ammunition shell (3) and to be lifted in correspondence with the filling of the molten explosive inside said ammunition shell (3), thereby allowing the ammunition shell to be filled with a "nougat"-type charge which is constituted also of solid particles (40) of explosive.

## Patentansprüche

1. System zum Füllen von Munitionshülsen mit schmelzflüssigem Sprengstoff, das mindestens einen Kessel (1) besitzt, in welchem sich der schmelzflüssige Sprengstoff befindet und der mindestens eine Austrittsöffnung (7) für den Sprengstoff am Boden des Kessels aufweist, dadurch gekennzeichnet, daß das System einen elastischen Schlauch (5) aufweist, der mit einem ersten Ende (8) dicht an der Öffnung befestigt ist und dessen Struktur doppelwandig zur Zirkulation eines Wärmeträgerfluids ausgebildet ist, um den schmelzflüssigen Sprengstoff unter Aufrechterhaltung einer festgesetzten Temperatur in eine zu füllende Munitionshülse (3) einzubringen.

2. Füllsystem nach Anspruch 1, dadurch gekennzeichnet, daß der elastische Schlauch (5) Mittel (2) zur Steuerung der Zufuhr an Sprengstoff aufweist.

3. Füllsystem nach Anspruch 1 oder 2, dadurch gekennzeichnet, daß es einen dichten Stopfen (10) aufweist, der am Eingang der Munitionshülse (3) angeordnet ist und von einem zweiten Ende (9) des elastischen Schlauchs (5) durchquert wird.

4. Füllsystem nach Anspruch 3, dadurch gekennzeichnet, daß es Mittel (4) zum Erzeugen von Unterdruck aufweist, die ein den dichten Stopfen (10) durchquerendes Rohr (11) aufweisen, das an eine Einrichtung (12) zur Erzeugung des Unterdrucks angeschlossen ist, so daß in der Munitionshülse ein Unterdruck erzeugt werden kann.

5. Füllsystem nach Anspruch 1, dadurch gekennzeichnet, daß der elastische Schlauch aus einer zellförmigen Muffe (22) aufgebaut ist, um die eine äußere Armatur (20) angeordnet und in der sich eine innere Armatur (21) befindet, wobei die zellförmige Muffe die beiden Armaturen im wesentlichen in konzentrischer Lage hält und mindestens eine die innere und die äußere Armatur verbindende und so mindestens eine Durchlaufzelle (23) für das Wärmeträgerfluid begrenzende Membran (25) aufweist, und wobei die zellförmige Muffe im Inneren der Innenarmatur einen zentralen Hohlraum (24) für den Durchlauf des schmelzflüssigen Sprengstoffes definiert.

6. Füllsystem nach Anspruch 5, dadurch gekennzeichnet, daß die Membran (25) als eine Wendel zwischen der inneren und der äußeren Armatur ausgebildet ist, so daß ein um den zentralen Hohlraum (24) für den Durchlauf des schmelzflüssigen Sprengstoffes verteilter Durchfluß des Wärmeträgerfluids bewirkt wird.

7. Füllsystem nach Anspruch 5, dadurch gekennzeichnet, daß der elastische Schlauch (5) mehrere, gerade Membranen (25) aufweist, die mehrere Durchlaufzellen (23) für das Wärmeträgerfluid definieren.

8. Füllsystem nach einem beliebigen der Ansprüche 5 bis 7, dadurch gekennzeichnet, daß die zellförmige Muffe (22) aus einem Elastomer besteht.

9. Füllsystem nach einem beliebigen der Ansprüche 5 bis 8, dadurch gekennzeichnet, daß die innere Armatur (21) aus einer biegsamen Metallhülse mit Federstruktur besteht.

10. Füllsystem nach einem beliebigen der Ansprüche 5 bis 9, dadurch gekennzeichnet, daß die äußere Armatur aus einem Gewebeband aufgebaut ist.

11. Füllsystem nach einem beliebigen der Ansprüche 5 bis 9, dadurch gekennzeichnet, daß die äußere Armatur aus einer biegsamen Faserhülse aufgebaut ist.

12. Füllsystem nach einem beliebigen der vorhergehenden Ansprüche, dadurch gekennzeichnet, daß das zweite Ende (9) des elastischen Schlauchs (5) aus einer Einspritzdüse (41) besteht, die den Boden der Munitionshülse (3) erreichen und dem Füllstand des schmelzflüssigen Sprengstoffes entsprechend im Inneren der Munitionshülse (3) angehoben werden kann, so daß ein Füllen der Munitionshülse mit einer Ladung vom "Nougat" Typ möglich ist, die auch aus festen Sprengstoffteilchen (40) besteht.
